# FASCICULE DE BREVET EUROPEEN

(11) **EP 0 987 975 B1**
(45) Date de publication et mention de la délivrance du brevet: **31.07.2002**
(21) Numéro de dépôt: 98929509.2
(22) Date de dépôt: 08.06.1998
(51) Int. Cl.: A47K 10/36

(54) **APPAREIL DISTRIBUTEUR DE MATERIAUX D'ESSUYAGE POUVANT ETRE DISTRIBUES SOUS FORME NON PLIEE**
SPENDER VON AUFWISCHMATERIAL ZUR AUSGABE IN UNGEFALTZER FORM
APPARATUS DISPENSING UNFOLDED WIPING MATERIAL

(30) Priorité: 09.06.1997 FR 9707407
(43) Date de publication de la demande: 29.03.2000
(73) Titulaire: Granger, Maurice, F-42270 Saint-Priest-en-Jarez (FR)
(72) Inventeur: Granger, Maurice, F-42270 Saint-Priest-en-Jarez (FR)
(74) Mandataire: Dupuis, François
(86) Numéro de dépôt international: FR9801160
(87) Numéro de publication internationale: WO9856288

(56) Documents cités:
- EP-A- 0 192 591
- FR-A- 2 592 022
- FR-A- 2 621 304

## Description

L'invention se rattache au secteur technique des appareils de distribution de papier d'essuyage en ouate de cellulose, en papier crêpé et en matériau similaire destiné plus particulièrement à l'essuyage des mains des utilisateurs, à la distribution de papier toilette, à la distribution de serviettes en papier.

Le demandeur a développé de nombreux brevets sur les appareils du type précité et on rappelle succinctement les caractéristiques de tels appareils, qui comprennent essentiellement un carter (1) présentant une face de fond (1a) et deux ailes latérales (1b), ledit carter se prolongeant dans sa partie basse avec un profil incliné, l'ensemble présentant un profil adapté pour permettre la réception d'un couvercle (2). Dans sa partie basse le carter est susceptible de recevoir d'une manière connue un tambour (3) creux intérieurement pour recevoir un dispositif de coupe (4). Dans la partie haute, le carter reçoit deux flasques (5a) (5b) susceptible de recevoir à articulation un porte bobine (6) ayant des embouts (6d) supports d'alimentation d'une bobine de matériau d'essuyage (B). Ladite bobine d'essuyage est susceptible de prendre appui sur le tambour (3) de manière à permettre le passage et le déroulement de la bande de matériau à l'arrière entre le tambour et la paroi de fond du carter, de sorte que ladite bande de matériau soit susceptible de déboucher dans la partie basse de l'appareil. Pour assurer une tenue de la bobine de matériau sur le tambour, il est nécessaire d'exercer une certaine pression d'appui constamment, durant tout le déroulement de la bobine de matériau, quels que soient les efforts effectués.

Le brevet FR 2592022 du demandeur définit ainsi un appareil de ce type.

Ainsi, le flasque porte-bobine est susceptible de pivoter pour permettre un ajustement constant à l'encontre dudit tambour. Il est donc nécessaire de rechercher et contrôler le bon déroulement de la bande de papier en fonction du diamètre et du poids du rouleau de papier et en fonction de la tension de traction exercée sur l'extrémité débordante du papier en sortie de l'appareil. On doit également tenir compte de la nature du papier qui peut varier selon le serrage en spires et enroulements.

Le but recherché était donc de concevoir un appareil distributeur de matériau incluant un dispositif de régulation de déroulement de la bande papier permettant de contrôler d'une manière précise et fiable la distribution de ladite bande de papier.

Selon une première caractéristique, l'appareil comprend un dispositif de régulation permettant d'assurer une pression constante de la bobine sur le tambour, chaque bras du porte bobine étant assujetti à un curseur monté à coulissement dans des rails et relié par un moyen de rappel élastique au bras correspondant, lesdits rails formant glissière étant disposés entre les ailes latérales du carter et les bras porte-bobine et permettant selon l'épuisement de la bobine de matériau l'appui dudit matériau sur le tambour, en tension constante.

Ces caractéristiques et d'autres encore ressortiront bien de la suite de la description.

Pour fixer l'objet de l'invention, d'une manière non limitative, aux figures des dessins où :
- La figure 1 est une vue perspective d'un appareil distributeur de papier d'essuyage selon l'invention
- La figure 2 est une vue de dessus de l'appareil , le couvercle ayant été enlevé.
- La figure 3 est une vue de profil illustrant la position du dispositif de régulation du déroulement en position haute, la bobine étant en début d'utilisation.
- La figure 4 est une vue selon la figure 3 dans une face intermédiaire.
- La figure 5 est une vue selon les figures 3 et 4, la bobine d'essuyage étant en fin de rouleau.

Pour fixer l'objet de l'invention, on le décrit maintenant d'une manière non limitative.

L'appareil du type précité comprend un dispositif de régulation permettant d'assurer une pression constante de la bobine de matériau d'essuyage sur le tambour et ce quelles que soient la qualité et l'épaisseur du papier d'essuyage.

Le dispositif est conçu comme suit :

La bobine d'essuyage (B) sous forme de rouleau est disposée entre les les bras (6a-6b) du porte bobine (6) qui est articulé par rapport au plan support formé par le fond du carter. Les deux bras sont associés par une barre (6c) entretoise, susceptible de prendre appui contre le fond dudit carter. L'un des bras (6a) est à position fixe tandis que l'autre bras (6b) est à position mobile articulé par rapport à la barre entretoise (6c) précitée, pour permettre le positionnement, l'introduction et le chargement de la bobine de matériau. Ledit bras mobile (6b) est articulé à l'encontre d'un moyen de rappel élastique (7) dont une extrémité (7a) est fixée audit bras et l'autre extrémité (7b) à la barre entretoise. Chacun des bras présente dans sa partie supérieure un embout (6d) susceptible de s'engager dans le mandrin de la bobine de matériau d'essuyage. L'articulation du bras mobile (6b) est obtenue à l'aide d'un profil saillant (6e) pouvant être manipulé par l'opérateur.

Selon l'invention chaque bras (6a-6b) du porte bobine est associé à un dispositif (D) déplaçable coulissant, susceptible d'accompagner le pivotement du porte-bobine lors de la réduction de diamètre de la bobine de chargement. Pour ce faire, entre les ailes latérales (1b) établies sur le carter et les bras (6a-6b) du porte-bobine sont disposés dans les intervalles considérés des rails (8) présentant une bande rectiligne verticale (8a) et des extrémités (8b) perpendiculaires et fixées au fond du carter, en faisant apparaître une ouverture intérieure (8c). Ces rails de grande longueur permettent le déplacement et coulissement d'un curseur (9) monté mobile et articulé à l'encontre d'un ressort de tension. (10) Chaque curseur (9) comprend en lui-même deux flasques parallèles (9.a-9b) parallèles et espacés l'un de l'autre reliés en bout à l'aide d'un galet (11) roulette ou similaire qui est susceptible de venir en appui contre le chant inférieur (8d) de la bande verticale (8a) du rail de guidage. Les deux flasques (9.a - 9b) dudit curseur dans leur position haute sont associés à l'aide d'une plaquette (12) de caractéristiques et de dimensions similaires aux roulettes (11) en permettant la fixation du ressort de rappel (10) par une extrémité (10a) de celui-ci. L'autre extrémité (10b) dudit ressort (10) est fixé sur le bras (6a-6b) du porte-bobine.. Chaque curseur (9) est monté flottant à l'encontre d'un moyen élastique, tout en étant guidé autour dudit rail (8) correspondant, en étant susceptible de se déplacer le long de ce dernier lors du basculement du porte-bobine. Ledit curseur accompagne le long des rails de guidage les bras du porte-bobine en assurant une mise en tension constante de la bobine de matériau sur le tambour.

Ainsi en se référant aux figures 3, 4 et 5, le ressort de rappel (10) associé à chaque curseur étant en extension, il apparaît qu'il y a constamment quelque soit le diamètre du rouleau de matériau une tension exercée, contrôlée et adaptée.

Figure 3, le rouleau ou bobine de matériau est plein et lourd, les ressorts (10) sont d'un côté de l'axe d'articulation du porte-bobine, et allègent ainsi le porte bobine et donc le rouleau.

Selon la figure 4, le rouleau est de dimension plus réduite après un début d'utilisation. Les axes des galets ou roulettes des curseurs, et les axes d'articulation du porte-bobine sont en alignement dans une position d'extension maximum des ressorts (10) correspondant au point mort de position du porte-bobine ; ils sont donc sans action sur le porte-bobine et le poids du rouleau s'appuie sur le tambour.

Selon la figure 5, lorsque le rouleau est dévidé plus encore, le porte-bobine passe de l'autre côté de l'axe d'articulation et les ressorts agissent pour assurer la pression du matériau sur le tambour.

Les rails jouent ainsi une fonction de glissières permettant un déplacement limité des curseurs. Leur montage flottant et élastique permet de s'adapter à tous les efforts de traction sur la bande de matériau par l'utilisateur en vue d'assurer les effets de compensation souhaités.

Les avantages ressortent bien de l'invention. On souligne la simplicité du dispositif de régulation de tension.

## Revendications

1. Appareil distributeur de matériau d'essuyage pouvant être distribuée sous forme non pliée du type comprenant un carter (1) présentant une face de fond (1a) et deux ailes latérales (1b), ledit carter se prolongeant dans sa partie basse avec un profil incliné, l'ensemble présentant un profil adapté pour permettre la réception d'un couvercle (2), dans sa partie basse le carter étant susceptible de recevoir un tambour (3) creux à un dispositif de coupe (4), le carter recevant dans sa partie haute deux flasques (5a) (5b) susceptible de recevoir à articulation un porte bobine (6) ayant des embouts (6d) supports d'alimentation d'une bobine de matériau d'essuyage (B), ladite bobine d'essuyage étant susceptible de prendre appui sur le tambour (3) de manière à permettre le passage et le déroulement de la bande de matériau à l'arrière entre le tambour et la paroi de fond du carter, de sorte que ladite bande de matériau soit susceptible de déboucher dans la partie basse de l'appareil, le porte bobine comportant des bras assujettis à un ressort de tension,
**caractérisé en ce qu'**il comprend un dispositif de régulation (D) permettant d'assurer une pression constante de la bobine sur le tambour, chaque bras (6.a-6.b) du porte bobine étant assujetti à un curseur monté à coulissement dans des rails et relié par un moyen de rappel élastique au bras correspondant, les rails (8) formant glissière étant disposés entre les ailes latérales du carter et les bras porte bobine, et permettant selon l'épuisement de la bobine de matériau l'appui dudit matériau sur le tambour, en tension constante.

2. Appareil selon la revendication 1, **caractérisé en ce que** les rails (8) présentent une bande verticale (8a) et des extrémités perpendiculaires (8b) solidarisées au fond du carter avec une ouverture intérieure (8c) et **en ce que** chaque curseur (9) est monté mobile sur les rails à l'encontre de ressorts de tension (10) associés à chacun des bras du porte-bobine.

3. Appareil selon la revendication 2, **caractérisé en ce que** chaque curseur (9) comprend en lui-même deux flasques parallèles (9.a-9b) parallèles et espacés l'un de l'autre reliés en bout à l'aide d'un galet (11) roulette ou similaire qui est susceptible de venir en appui contre le chant inférieur (8d) de la bande verticale (8a) du rail de guidage.
et en ce les deux flasques (9.a - 9b) dudit curseur dans leur position haute sont associés à l'aide d'une plaquette (12) de caractéristiques et de dimensions similaires aux roulettes (11) en permettant la fixation du ressort de rappel (10) par une extrémité (10a) de celui-ci.
et en que l'autre extrémité (10b) dudit ressort (10) est fixé sur le bras (6a-6b) du porte-bobine..
et **en ce que** chaque curseur (9) est monté flottant à l'encontre d'un moyen élastique, tout en étant guidé autour dudit rail (8) correspondant, en étant susceptible de se déplacer le long de ce dernier lors du basculement du porte-bobine

## Patentansprüche

1. Spender von Aufwischmaterial, das in ungefalzter Form ausgegeben werden kann, mit einem Gehäuse (1), das eine hintere Fläche (1a) und zwei Seitenflügel (1b) aufweist, wobei das Gehäuse in seinem unteren Teil durch ein Schrägprofil verlängert wird und insgesamt ein Profil besitzt, das für die Aufnahme eines Deckels (2) ausgelegt ist, wobei das Gehäuse im unteren Teil geeignet ist, eine Hohltrommel (3) mit Schneidvorrichtung (4) aufzunehmen, während es im oberen Teil zwei Seitenteile (5a) (5b) für die angelenkte Aufnahme eines Spulenhalters (6) mit Ansatzstücken (6d) als Träger einer Aufwischmaterialspule (B) besitzt, wobei die Aufwischmaterialspule geeignet ist, auf der Trommel (3) aufzuliegen, um die Durchführung und Abwicklung der Materialbahn im hinteren Teil zwischen Trommel und Gehäuserückwand zu ermöglichen, so dass die Materialbahn im unteren Teil des Gerätes austreten kann, wobei der Spulenhalter Arme besitzt, die von einer Spannungsfeder abhängig sind,
**dadurch gekennzeichnet, dass** der Spender eine Reguliervorrichtung (D) umfasst, die einen konstanten Druck der Spule auf die Trommel gewährleistet, wobei jeder Arm (6a-6b) des Spulenhalters von einem Läufer (9) abhängig ist, der verschiebbar in Schienen angebracht und durch eine elastische Rückholeinrichtung mit dem entsprechenden Arm verbunden ist, wobei die Gleitschienen (8) zwischen den Seitenflügeln des Gehäuses und den Spulenhalterarmen angeordnet sind und nach Maßgabe des Aufbrauchs der Materialspule den Andruck des Materials auf der Trommel bei konstanter Spannung ermöglichen.

2. Gerät nach Anspruch 1, **dadurch gekennzeichnet, dass** die Schienen (8) ein vertikales Band (8a) und senkrecht dazu verlaufende Endstücke (8b) aufweisen, die am hinteren Teil des Gehäuses mit einer innenseitigen Öffnung fest verbunden sind (8c), und dass jeder Läufer (9) gegen Spannfedern (10), die mit jedem der Arme des Spulenhalters verbunden sind, frei beweglich auf den Schienen angebracht ist.

3. Gerät nach Anspruch 2, **dadurch gekennzeichnet, dass** jeder Läufer (9) zwei parallele und räumlich voneinander getrennte Seitenteile (9a - 9b) umfasst, die am Ende mittels eines Rädchens (11), einer Rolle o.ä. miteinander verbunden sind, das geeignet ist, gegen die Unterkante (8d) des vertikalen Bandes (8a) der Führungsschiene in Anschlag zu kommen,
und dass die beiden Seitenteile (9a - 9b) des Läufers in ihrer oberen Stellung mittels eines Plättchens (12) verbunden sind, dessen Merkmale und Abmessungen den Rollen (11) ähneln, und dabei die Befestigung der Rückholfeder (10) an einem ihrer Enden (10a) ermöglichen,
und dass das andere Ende (10b) der Rückholfeder (10) am Arm (6a - 6b) des Spulenhalters befestigt ist,
und dass jeder Läufer (9) gegen eine elastischen Einrichtung "schwimmend" angebracht ist und dabei um die entsprechende Schiene (8) herumgeführt wird, wobei er geeignet ist, sich beim Umkippen des Spulenhalters an der Schiene entlang zu verschieben.

## Claims

1. Dispensing machine for wipe material capable of being dispensed in unfolded form of the type comprising a housing (1) having a back surface (1a) and two lateral wings (1b), the lower part of said housing extending downwards with a slanting profile, the entire assembly having a shape suitable for accommodating a cover (2), the lower part of the housing is capable of accommodating, in a known manner, an internally hollow drum (3) which houses a cutting device (4), the upper part of the housing accommodates two end shields (5a) (5b) capable of accommodating an articulated reel holder (6) having support end fittings (6d) for unwinding a reel of wipe material (B), said reel of wipes being capable of resting against drum (3) in a manner which allows the strip of material to be fed through and unwound to the rear between the drum and the back wall of the housing so that said strip of material emerges from the lower part of the machine,
**characterised in that** it comprises a regulating device (D) making it possible to ensure the reel exerts constant pressure on the drum, the device being associated with each of the arms (6a-6b) of the reel holder in a flexible, elastic manner, with rails (8) forming a slide being located between the lateral wings of the housing and the reel-holder arms in order to allow sliding and limited displacement of sliders (9) loosely mounted on said rails with the capacity for controlled, appropriate elastic movement and allowing, depending how much of the reel of material has been used up, said material to press against the drum with constant tension.

2. Machine as claimed in claim 1, **characterised in that** rails (8) have a vertical run (8a) and perpendicular ends (8b) fixed to the back of the housing with an internal opening (8c) and **in that** each slider (9) is loosely mounted on the rails in opposition to tension springs (10) associated with each of the arms of the reel holder.

3. Machine as claimed in claim 2, **characterised in that** each slider (9) itself comprises two parallel side piece (9a-9b) spaced apart from each other and connected at their end by means of a roller (11) or similar which is capable of pressing against the lower edge (8d) of the vertical run (8a) of the guide rail.
and **in that** the upper parts of the two side pieces (9a-9b) of the said slider are associated by means of a small plate (12) having characteristics and dimensions similar to roller (11) and making it possible to attach one end (10a) of return spring (10).
and **in that** the other end (10b) of said spring (10) is attached to arm (6a-6b) of the reel holder,
and **in that** each slider (9) is loosely mounted in opposition to an elastic means whilst being guided around said corresponding rail (8) and being capable of moving along the latter as the reel holder swivels.
